# EUROPÄISCHE PATENTSCHRIFT

(11) **EP 1 395 142 B1**
(45) Veröffentlichungstag und Bekanntmachung des Hinweises auf die Patenterteilung: **20.04.2005**
(21) Anmeldenummer: 01925790.6
(22) Anmeldetag: 23.04.2001
(51) Int. Cl.: A45F 5/10

(54) **TRAGEVORRICHTUNG FÜR TRAGETASCHEN**
CARRYING DEVICE FOR SHOPPING BAGS
DISPOSITIF DE TRANSPORT POUR SACS PORTATIFS

(30) Priorität: 26.03.2001 NO 20011528
(43) Veröffentlichungstag der Anmeldung: 10.03.2004
(73) Patentinhaber: Bag Lift AS, 6393 Tomrefjord (NO)
(72) Erfinder: RÖNNE, Herlow, N-6393 Tomrefjord (NO); RÖNNE, Odd, Kenneth, N-6003 Aalesund (NO)
(74) Vertreter: Sundström, Per Olof
(86) Internationale Anmeldenummer: PCT/IB2001/000774
(87) Internationale Veröffentlichungsnummer: WO 2002/076261

(56) Entgegenhaltungen:
- CH-A- 186 692
- DE-U- 7 718 718
- FR-A- 2 195 561
- FR-A- 2 718 119

## Beschreibung

Die Erfindung betrifft eine Tragevorrichtung entsprechend dem Oberbegriff des Anspruches 1.

### Stand der Technik

Tragetaschen zur Aufnahme und zum Transport von Waren und Gegenständen aller Art sind in unterschiedlichen Ausführungsformen bekannt. Weit verbreitet sind insbesondere Tragetaschen aus Kunststoffolie, z.B. Polyäthylenfolie, die in Form eines Flachbeutels oder auch mit Kreuzboden und/oder mit Seitenfalten hergestellt sind und die zum Bilden eines Griffes/Griffpaares im Bereich des offenen Endes zwei sich gegenüberliegende Grifflöcher aufweisen.

Weiter sind aus Kunststoffolie bestehende Tragetaschen bekannt, die anstelle der vorstehend erwähnten Grifflöcher einen sogenannten Schlaufengriff aufweisen. Dieser Schlaufengriff wird durch ebenfalls aus Kunststoffolie bestehende Schlaufen gebildet, die im Bereich des offenen Endes der Tragetasche an deren eine bzw. andere Seite angeschweißt sind.

Mit einem Schlaufengriff versehen sind auch die vielfach gebräuchlichen, aus einem Baumwollstoff hergestellten Tragetaschen.

Ferner sind Tragetaschen bekannt, die den zuvor beschriebenen Tragetaschen in der Art ähnlich sind und die aus Kraftpapier oder einem Verbundmaterial bestehen, wobei gegebenenfalls vorgesehene Griffschlaufen an die Seiten der Tragetasche angeleimt oder angeklebt sind.

Schließlich ist es bekannt, zum Bilden eines Griffes/Griffpaares für Tragetaschen anstelle von aus flächigem Material hergestellten Griffschlaufen auch Kordeln aus Papier oder Baumwolle zu verwenden.

Den vorbeschriebenen, bekannten Lösungen für den Griff einer Tragetasche haftet zunächst der Nachteil an, daß sich das Material des Griffes/Griffpaares - insbesondere im Fall der erwähnten Folien-Tragetaschen mit Griffloch - auf eine relativ geringe, das Gewicht des Inhaltes der Tragetasche auf die Hand übertragende Fläche reduziert. Dies hat eine ent-sprechend hohe Druckbelastung der betreffenden Bereiche der tragenden Hand zur Folge, was oft zu mehr oder weniger starkem und auch schmerzhaftem Stau des Blutkreislaufes in diesem Bereich führt. Außerdem führt dies auch dazu, daß beim Tragen einer solchen Tragetasche nur eine relativ geringe Anzahl unterschiedlicher Muskelgruppen beansprucht wird.

Ein weiterer Nachteil der erwähnten bekannten Lösungen für den Griff einer Tragetasche der beschriebenen Art besteht darin, daß beim Absetzen einer solchen Tragetasche auf den Boden die Gefahr besteht, daß der Inhalt der Tragetasche herausfällt; diese Gefahr besteht insbesondere dann, wenn die Tragetasche z.B. auf dem Boden eines Kraftfahrzeuges oder einem anderen bewegten Boden abgestellt wird.

Die Druckschrifft FR 2 718 119 A offenbart eine Tragevorrichtung gemäß Oberbegriff des Anspruches 1.

### Aufgabe

Der vorliegenden Erfindung liegt die Aufgabe zugrunde, eine Möglichkeit zu schaffen, die das Tragen und die Verwendung von Tragetaschen der beschriebenen Art erleichtert und verbessert.

### Lösung

Zur Lösung der vorstehend umrissenen Aufgabe wird die Erfindung entsprechend dem kennzeichnenden Teil des Anspruches 1 vorgeschlagen.

Weitere vorteilhafte und/oder zweckmäßige Ausgestaltungen der Erfindung gemäß Anspruch 1 sind in den Ansprüchen 2 bis 4 angegeben.

### Beschreibung eines Ausführungsbeispiels

Anhand der Fig. 1 bis 6 der Zeichnung wird die Erfindung im folgenden an einem Ausführungsbeispiel näher erläutert.

Es zeigen
- Fig. 1: eine erfindungsgemäße Tragevorrichtung in der Vorderansicht,
- Fig. 2: die Tragevorrichtung nach Fig. 1 in einer Aufsicht, von oben gesehen,
- Fig. 3: die Tragevorrichtung nach den Fig. 1 und 2 in einer Aufsicht, von unten gesehen,
- Fig. 4: die Tragevorrichtung nach den Fig. 1 bis 3 im Schnitt entsprechend Schnittlinie A-A in Fig. 1,
- Fig. 5: die Tragevorrichtung nach den Fig. 1 bis 4 in der Seitenansicht, und
- Fig. 6: die Tragevorrichtung nach den Fig. 1 bis 5 in perspektivischer Darstellung.

Die Zeichnung zeigt eine allgemein mit 1 bezeichnete Tragevorrichtung, die im wesentlichen aus einem Griffteil 2, einem Steg 3 und Armen 4, 5 besteht. Der Steg 3 setzt etwa mittig am Griffteil 2 an und erstreckt sich quer zur Längenausdehnung des Griffteiles 2 von diesem weg. Die Längenausdehnung des Griffteiles 2 entspricht etwa der Breite der Hand eines Erwachsenen.

An dem dem Griffteil 2 gegenüberliegenden, mit 8 bezeichneten Ende läuft der Steg 3 in die Arme 4 und 5 aus. Die Arme 4, 5 bilden zusammen mit dem Steg 3 jeweils einen Fangraum 6 bzw. 7 für einen nicht näher dargestellten Bereich eines um den Steg 3 geschlungenen, flexiblen Griffes einer Tragetasche - im Fall einer zum Bilden eines Griffes/Griffpaares mit Grifflöchern versehenen Tragetasche für den zwischen den Grifflöchern und dem benachbarten Rand des offenen Endes der Tragetasche befindlichen Bereich.

Die von dem Ende 8 des Steges 3 zunächst in entgegengesetzte Richtungen führenden Arme 4, 5 sind derart gekrümmt ausgeführt, daß ihre mit 9 bzw. 10 bezeichneten Enden jeweils auf den Steg 3 zu gerichtet sind, wobei die Enden 9, 10 jeweils einen vorbestimmten Abstand zum Steg 3 haben.

An die Enden 9, 10 der Arme 4, 5 schließt sich jeweils ein den erwähnten Abstand zumindest zu einem erheblichen Teil überbrückender, in der vom Steg 3 und dem betreffenden Arm 4 bzw. 5 gebildeten Ebene federnder Fortsatz 11 bzw. 12 an. Dieser Fortsatz 11 bzw. 12 ist vorzugsweise etwa blattfederartig ausgeführt und dient dazu, den um das untere Ende des Steges 3 geschlungenen Bereich des flexiblen Griffes bzw. Griffpaares der Tragetasche mit der Tragevorrichtung 1 verbunden zu halten, und zwar auch und gerade dann, wenn die betreffende Tragetasche - zusammen mit der Tragevorrichtung 1 - auf dem Boden abgestellt wird. Somit wird das offene Ende einer Tragetasche im Bereich der erwähnten Grifflöcher der Tragetasche (oder im Fall eines Schlaufengriffes im Bereich eben dieses Schlaufengriffes) zusammengehalten, ohne daß das sonst beim Tragen der Tragetasche mit der Tragevorrichtung einen festen Zusammenhalt bewirkende Gewicht des Inhaltes der Tragetasche sich in diesem Sinne auswirken kann. Das bedeutet außerdem auch, daß die Tragevorrichtung 1 nur willentlich von der betreffenden Tragetasche abgenommen werden kann.

In einer vereinfachten Ausführungsform der Erfindung ist es aber auch möglich, auf die erwähnten federnden Fortsätze 11, 12 der Arme 4, 5 zu verzichten.

Im Fall der in der Zeichnung dargestellten Ausführungsform der Erfindung liegen die Arme 4, 5 in einer gemeinsamen Ebene sowohl mit dem Steg 3 als auch mit dem Griffteil 2. - Es ist jedoch auch möglich, die Anordnung der Arme 4, 5 so zu treffen, daß diese in einer quer zur Längenausdehnung des Griffteiles 2 verlaufenden Ebene liegen.

Schließlich ist es auch möglich, die Arme 4, 5 so anzuordnen, daß diese einen von 180° abweichenden Winkel einschließen, also mit dem Steg 3 nicht mehr in einer gemeinsamen Ebene liegen. Eine solche Ausführungsform kann z.B. dann zweckmäßig sein, wenn das vom Steg und von den Armen der Tragevorrichtung aufzunehmende und zu haltende Griffpaar aus mehr oder weniger dicker Kordel besteht.

Im Hinblick auf möglichst kostengünstige Herstellung der erfindungsgemäßen Tragevorrichtung besteht diese vorteilhaft aus zwei gleichartigen Hälften, so daß einfache Herstellung im Spritzgießverfahren möglich ist.

Damit die Tragevorrichtung 1 angenehm in der Hand liegt, - was gerade beim Tragen größerer Lasten wichtig ist -, ist es zweckmäßig, daß der Steg 3 an dem dem Griffteil 2 benachbarten, mit 13 bezeichneten Ende einen etwa ovalen Querschnitt hat mit in Rich-tung der Längenausdehnung des Griffteiles 2 relativ geringer Abmessung, z.B. mit einer Abmessung in der Größenordnung von 5-8 mm, so daß sich der Steg 3 kaum spürbar in der Nähe der Basis der Fingergrundglieder von Mittel- und Ringfinger zwischen diesen beiden Fingern hindurch erstreckt.

Im Hinblick auf einerseits möglichst sicheren und dauerhaften Halt einer aus relativ dünner Kunst-stoffolie bestehenden Tragetasche auch bei relativ hohem Gewicht des Inhaltes der Tragetasche und andererseits möglichst materialsparender Herstellung der Tragevorrichtung 1 ist es im übrigen zweckmäßig, die Querschnittsfläche des Griffteiles 2 mit etwa 1-2 cm² und die Querschnittsfläche der Arme 4, 5 mit jeweils etwa 0,5-1 cm² zu wählen.

Mit dem Einsatz der erfindungsgemäßen Tragevorrichtung können somit nicht nur die eingangs beschriebenen Nachteile und Probleme beim Tragen derartiger Tragetaschen vermieden werden, sondern es werden darüber hinaus zusätzliche Vorteile bei der Benutzung der Tragevorrichtung erzielt. Diese Vorteile betreffen auch die Möglichkeit, größere Gewichte und/oder mehr Tragetaschen mit einer Hand zu tragen, als es ohne eine solche Tragevorrichtung möglich ist oder praktikabel wäre, da das ergonomisch geformte, eine definierte und relativ große, das zu tragende Gewicht gleichmäßig auf die Handinnenfläche übertragende Druckfläche aufweisende Griffteil für eine gleichmäßige Verteilung der zu übertragenden Kräfte/Gewichte auf die tragende Hand sorgt.

Die erfmdungsgemässe Tragevorrichtung kann auch zweckmässig für das Tragen von Zwei order mehrere Tragetaschen gleichzeitig verwendet werden.

## Patentansprüche

1. Tragevorrichtung (1) für eine Tragetasche mit flexiblem Griff, z.B. für eine aus Kunststoffolie bestehende Tragetasche mit Griffloch bzw. Grifflöchern, mit einem Griffteil (2) mit einer etwa der Breite einer Hand entsprechenden Längsausdehnung und mit einem sich mittig von diesem weg und quer zur Längsausdehnung des Griffteiles (2) erstreckenden Steg (3), der in zwei Arme (4, 5) ausläuft, welche zusammen mit dem Steg (3) jeweils einen Fangraum (6, 7) für einen Bereich des um den Steg (3) geschlungenen, flexiblen Griffes der Tragetasche bilden, wobei die Arme (4, 5) gekrümmt ausgebildet sind mit einem jeweils auf den Steg (3) zu gerichteten und zu diesem einen vorbestimmten Abstand aufweisenden Ende (9 bzw. 10), und wobei die Arme (4, 5) in einer gemeinsamen Ebene mit dem Griffteil (2) liegen, **dadurch gekennzeichnet, daß** sich an das jeweilige Ende (9 bzw. 10) der Arme (4, 5) ein den erwähnten Abstand zumindest zu einem erheblichen Teil überbrückender, federnder Fortsatz (11 bzw. 12) anschließt und daß der Steg (3) an dem dem Griffteil (2) benachbarten Ende (13) einen etwa ovalen Querschnitt hat mit in Richtung der Längsausdehnung des Griffteiles (2) relativ geringer Abmessung.

2. Tragevorrichtung nach Anspruch 1, **dadurch gekennzeichnet, daß** der federnde Fortsatz (11 bzw. 12) blattfederartig ausgeführt ist.

3. Tragevorrichtung nach Anspruch 1 oder 2, **dadurch gekennzeichnet, daß** die Tragevorrichtung (1) aus zwei gleichartigen Hälften besteht, die in einer Mittelebene zusammengefügt sind.

4. Tragevorrichtung nach Anspruch 1, **dadurch gekennzeichnet, daß** der an dem dem Griffteil (2) benachbarten Ende (13) des Steges (3) vorgesehene, etwa ovale Querschnitt des Steges (3) in Längsrichtung des Griffteiles (2) eine Ausdehnung in der Größenordnung von 5-8 mm hat.

## Claims

1. Carrying device (1) for a carrier bag with a flexible handle, e.g. for a carrier bag consisting of plastics sheeting, with a handle hole or holes, with a handle part (2) of a longitudinal extent corresponding approximately to the width of a hand and with a stem (3) which extends centrally away from the handle part (2) and transversely to the longitudinal extent thereof and which ends in two arms (4, 5) which, together with the stem (3), in each case form a gripping space (6, 7) for a region of the flexible handle, which is wrapped around the stem (3), of the carrier bag, wherein the arms (4, 5) are curved and have an end (9 or 10) in each case directed towards the stem (3) and disposed at a predetermined spacing from the latter, and wherein the arms (4, 5) lie in a common plane with the handle part (2), **characterised in that** the respective end (9 or 10) of the arms (4, 5) is adjoined by a resilient prolongation (11 or 12) which bridges the above-mentioned spacing at least to a considerable degree, and that, at the end (13) adjacent to the handle part (2), the stem (3) has an approximately oval cross section with a relatively small dimension in the direction of the longitudinal extent of the handle part (2).

2. Carrying device according to Claim 1, **characterised in that** the resilient prolongation (11 or 12) is formed like a leaf spring.

3. Carrying device according to Claim 1 or 2, **characterised in that** the carrying device (1) consists of two identical halves which are joined together in a central plane.

4. Carrying device according to Claim 1, **characterised in that** the which is provided at the end (13) of the stem (3) adjacent to the handle part (2) and an approximately oval cross section of the stem (3) is of an extent of the order of magnitude of 5-8 mm in the longitudinal direction of the handle part (2).

## Revendications

1. Dispositif porteur (1) pour un sac à commissions ou autres comportant une poignée souple, par exemple pour un sac à commissions consistant en une feuille de plastique, avec un trou ou des trous de poignée, avec une partie de poignée (2) d'une extension longitudinale correspondant à la largeur d'une main ou avec une tige (3) qui s'étend centralement en éloignement de la partie de poignée (2) et transversalement à son extension longitudinale et qui se termine par deux bras (4,5) qui, conjointement avec la tige (3), dans chaque cas forment un espace de préhension (6,7) pour une région de la poignée souple, qui est enveloppée autour de la tige (3) du sac à commissions, dans lequel les bras (4,5) sont courbés et présentent une extrémité (9 ou 10) dirigée vers la tige (3) et disposés selon un espacement prédéterminé à partir de cette dernière, et dans lequel les bras (4,5) se situent dans un plan commun avec la partie de poignée (2), **caractérisé en ce que** l'extrémité respective (9 ou 10) des bras (4,5) est réunie par un prolongement élastique (11 ou 12) qui relie l'espacement précité au moins dans une ampleur considérable, et **en ce que**, sur l'extrémité (13) adjacente à la partie de poignée (2), la tige (3) présente une section transversale approximativement ovale avec une dimension relativement petite dans la direction de l'extension longitudinale de la partie de poignée (2).

2. Dispositif porteur selon la revendication 1,
**caractérisé en ce que**,
le prolongement élastique (11 ou 12) est formé comme un ressort à lame.

3. Dispositif porteur selon la revendication 1 ou 2,
**caractérisé en ce que**,
le dispositif porteur (1) consiste en deux moitiés identiques qui sont reliées ensemble dans un plan central.

4. Dispositif porteur selon la revendication 1,
**caractérisé en ce que**,
il est agencé sur l'extrémité (13) de la tige (3) adjacente à la partie de poignée (2) et une section transversale approximativement ovale de la tige (3) a une extension de l'ordre de grandeur de 5-8 mm dans la direction longitudinale de la partie de poignée (2).
